# EUROPÄISCHE PATENTSCHRIFT

(11) **EP 0 736 272 B1**
(45) Veröffentlichungstag und Bekanntmachung des Hinweises auf die Patenterteilung: **03.09.1997**
(21) Anmeldenummer: 95105158.0
(22) Anmeldetag: 06.04.1995
(51) Int. Cl.: A47B 83/00, A47B 17/00, A47B 21/00

(54) **Einrichtungssystem**
Space management system
Système d'aménagement

(43) Veröffentlichungstag der Anmeldung: 09.10.1996
(73) Patentinhaber: Christmann & Pfeifer GmbH & Co. KG, 35236 Breidenbach (DE)
(72) Erfinder: Bätzel, Jörg, 57319 Bad Berleburg-Arfeld (DE); Müller, Rolf, 35236 Breidenbach-Achenbach (DE); Leukel, Wieland, 57334 Bad Laasphe-Oberndorf (DE)
(74) Vertreter: Olbricht, Karl Heinrich, Dipl.-Phys.

(56) Entgegenhaltungen:
- EP-A- 0 212 679
- EP-A- 0 398 014
- DE-A- 2 442 479
- DE-A- 3 744 706
- DE-A- 4 230 433
- DE-U- 9 105 491
- US-A- 5 174 532

## Beschreibung

Die Erfindung betrifft ein Einrichtungssystem, insbesondere für Büros, gemäß dem Oberbegriff von Anspruch 1.

Derartige Systeme verfügen über Wand-, Regal-, Schrank-, Kasten- und/oder Tischelemente, die untereinander zu variablen Einheiten verbindbar sind. Zum Beispiel hat man in M 93 01 517 (DE Geschmacksmusterblatt Heft 21 vom 10.11.94, seiten 5541 bis 5543) kombinierbare Einrichtungen vorgeschlagen, bei denen herkömmliche Tisch- und Tresenkonstruktionen mit Tragsäulen versehen sind, die im Querschnitt polygonartige Gestalt haben und am Umfang mittels Andockprofilen verbunden werden können. Für die einzelnen Elemente und Elementkombinationen wird jedoch eine Anzahl unterschiedlicher Halte- und Stützmittel benötigt, was Herstellung und Montage komplex macht und den Aufwand für die Lagerhaltung erhöht.

Ähnlich ist in DE 31 35 576 A1 eine Trägerkonstruktion mit einem Längsträger von besonderer Gestalt beschrieben, der zwar das Grundelement eines Baukastensystems bildet, für diverse Aufrüstelemente aber jeweils ganz verschiedene Klemmeinrichtungen erfordert. Die Folge ist ein überaus hoher Fertigungs-und Montageaufwand, obwohl die Gestaltungs-Möglichkeiten schon rein konstruktiv beschränkt sind.

Ähnliches gilt für ein in US-A-5 174 532 beschriebenes Montagesystem für Büromöbel, das auf Füßen abgestützte Pfosten und Querbalken von gleichem Metall-Profil aufweist. Es hat allgemein rechteckigen Querschnitt mit innerer Austeifung an einem Zentralrohr; außen ist es an drei Seiten geschlossen. Zur Befestigung von Balken und Pfosten aneinander schließen diese mit übergreifenden Verbindungselementen rechtwinklig an den betreffenden Balken an, wobei die offenen Profilseiten nach unten bzw. innen gerichtet und mit einer profilierten Abdeckung verschließbar sind. Für Kabel oder sonstige Einlagen, die bloß unten bzw. innen eingebracht werden können und daher besonders fixiert werden müssen, steht nur sehr wenig Raum zur Verfügung; die Hohlkehl-Übergänge sind dabei durchaus problematisch. Für die freien Balken-Enden sind aus Kunststoff bestehende Abschlüsse erforderlich.

Ferner geht aus DE 88 12 473 U1 ein System hervor, das einen balkenartigen Längsträger mit kantenseitigen Längsnuten benutzt, an denen verschiedene Aufrüstelemente mit hakenförmigen Halteelementen angebracht werden können. Letztere und die Verbindungs- sowie Stützteile müssen wiederum den einzelnen Einrichtungselementen angepaßt werden; mithin ist es auch hier nachteilig, daß eine beträchtliche Anzahl von Hilfsteilen unterschiedlicher Konstruktion notwendig ist, um die gewünschte Vielseitigkeit des Systems zu erzielen.

Es besteht daher weiterhin Bedarf an einem Einrichtungssystem insbesondere für Büros, das bei stabilem Aufbau die erforderliche Vielzahl von Praxis-Kombinationen ermöglicht. Der Erfindung liegt die Aufgabe zugrunde, die Tragkonstruktion eines solchen Systems der eingangs genannt en Art zu vereinfachen und zugleich zu verbessern. Seine Herstellung und Montage soll unter Beibehaltung von Vorteilen bewährter Systeme erleichtert werden. Außerdem wird angestrebt, die Stromversorgung weitestgehend in die Tragkonstruktion zu integrieren, so daß bequeme Anschlußmöglichkeiten mit gefälligem Aussehen einhergehen.

Die Lösung dieser Aufgabe ist in Anspruch 1 angegeben. Ausgestaltungen der Erfindung sind Gegenstand der Ansprüche 2 bis 33.

Bei einem Einrichtungssystem der eingangs genannten Art, wobei die Tischelemente jeweils einen horizontalen Träger mit Standbeinen sowie Tragarme für Platten aufweisen und wobei der Träger nach außen offene Längsausnehmungen an einem Hohlprofil hat, an dem Querelemente wie Konsolen, Platten, Leisten o.dgl. in gewählter Höhe anbringbar sind, sieht die Erfindung gemäß dem kennzeichnenden Teil von Anspruch 1 vor, daß das Profil des Trägers und der Standbeine im wesentlichen X- oder Y-förmigen Querschnitt hat und daß die Längsausnehmungen muldenförmige Außenkammern sind, die innerhalb oder an zueinander parallelen Kantenleisten auslaufen und mit Blenden abdeckbar sind. Wichtig ist dabei, daß der Träger und die Standbeine ein Basisprofil von im wesentlichen rechteckiger Gestalt haben, zwischen dessen Außenkanten muldenförmige Längsausnehmungen vorhanden sind, die sich einerseits zur Aufnahme eingelegter Gegenstände eignen und andererseits abdeckbar sind, so daß ein nach außen geschlossenes Gebilde in Erscheinung tritt. Das durchgängig einheitliche Profilsystem erlaubt vielfältige Verbindungen mit einfachsten Mitteln, wobei sich Querelemente wie Konsolen, Platten, Leisten o.dgl. an jeder Art von Standelement (Tisch, Schrank, Regal, Säulen usw.) rasch und sicher befestigen lassen. Zusätzliche Einhängeschienen sind entbehrlich, weil das Kernprofil selbst die erforderlichen Ausnehmungen im gewählten Rastermaß aufweisen kann. Ein und dasselbe Profilelementesystem genügt für die verschiedensten Büromöbel einschließlich verstellbarer Elemente und es eignet sich dank einheitlicher Funktionseigenschaften ebenso für Traversen wie im Stellwandbereich.

In der Weiterbildung von Anspruch 2 ist die Gestalt des Profils von einem inneren Balken mit wenigstens zwei - vorzugsweise vier - sich gegenüberstehenden Kammern und mit an den Kantenleisten in Längsrichtung gerillten Außenflächen bestimmt. In der bevorzugten X-Ausführung liegen sich zwei Paare von Außenkammern kreuzweise gegenüber. Es ist jedoch auch möglich und erfindungsgemäß vorgesehen, eine Längskammer gewissermaßen zwischen zwei Außenkammern einzubetten, so daß ein Y-Balken als Dreikantprofil gebildet ist. Die Außenflächen tragen Längsrillen, die nicht nur zur Formgestaltung maßgeblich beitragen, sondern auch technische Funktionen vor allem für die Verbindung mit Trag-oder Querelementen übernehmen können.

Laut Anspruch 3 weisen die muldenförmigen Außenkammern hinterschnittene Längskanten auf, zwischen denen die Blenden befestigbar, insbesondere federnd verrastbar sind. Diese Blenden können aus anderen Materialien bestehen, z. B. Holz oder beschichtetem Blech, und sie können nach Anspruch 4 zu den Kantenleisten in Material, Form, Farbe und/oder Musterung abgesetzt sein, so daß sie das Aussehen entscheidend mitbestimmen. Sie ermöglichen es, Einlagerungen (z.B. Kabel) in den Längsausnehmungen zu verdecken.

Eine bedeutsame Gestaltung zeichnet sich gemäß Anspruch 5 dadurch aus, daß Träger und Standbeine bzw. Pfosten mit gleichartigem X-Profil in Form von L-, T- und/oder Winkel-Segmenten zur Bildung von verketteten Möbel-Einheiten oder -Gruppen verbindbar sind. Dadurch wird es möglich, gleiche Systemelemente wie Tragarme, Höhenverstellungen, Tischplatten, Ablagen, Kabelkanäle usw. an demselben Basisprofil zu befestigen und dieses bei der Verkettung durchzuziehen.

Nach Anspruch 6 sind an den Standbeinen bzw. Pfosten unten Fußausleger eingesetzt, welche die gleiche Gestalt wie kopfüber an waagrechten Trägern anbringbare Tragarme haben. Das vereinfacht und verbilligt die Lagerhaltung außerordentlich. Ein und dieselbe Konsole kann also je nach Einbaulage die eine oder die andere Funktion erfüllen. Dazu trägt es bei, daß die Tragarme und Fußausleger laut Anspruch 7 an den Trägern bzw. Standbeinen oder Pfosten mit bevorzugt gleichartigen Andockprofilen befestigbar sind, die ein zuverlässiges Anfügen auf einfache Weise gewährleisten. Den örtlichen Montage-Gegebenheiten kann nach Anspruch 8 dadurch Rechnung getragen werden, daß das Andockprofil ein Justierstück aufweist, an dem der Tragarm festlegbar und z.B. mit einem Justierbolzen nachstellbar ist. Wichtig ist die Ausgestaltung von Anspruch 9, wonach das Justierstück umwendbar symmetrisch gestaltet ist, weil dadurch die Lagerhaltung ebenso wie die Montage weiter vereinfacht wird.

Für die Anwendung der Tragkonstruktion ist es vorteilhaft, wenn im Einklang mit Anspruch 10 aneinander anschließende Eckbereiche von Träger und Standbein auf Gehrung verbunden sind. Je nach dem Gehrungswinkel lassen sich die unterschiedlichsten Gestaltungen in sehr einfacher Weise verwirklichen, wobei die Gehrungsflächen zweckmäßig laut Anspruch 11 unter Zwischenlage einer Platte miteinander verbunden sind, bevorzugt mittels Haltewinkeln, die nach außen nicht in Erscheinung treten. Die Platte schafft einen nahtähnlich umlaufenden Rand, der den Gehrungsspalt und seinen Grat überdeckt. In der durchlaufenden Ausnehmung mit gleichem Querschnitt lassen sich Kabel bequem auch an richtungsändernden Verbindungen verlegen.

Gemäß Anspruch 12 kann zwischen einander zugeordneten Tragarmen eine an Rastelementen und/oder eigenelastisch verrastbare Wanne angeordnet sein, z.B. einhäng- oder klappbar, so daß sich Füllung und Leerung leicht vornehmen lassen. Eine derartige Wanne erlaubt das Aufnehmen von Material, das bis zum Gebrauch unterhalb einer Tischplatte darin verwahrt werden kann.

Eine andere Weiterbildung des Systems besteht laut Anspruch 13 darin, daß an zueinander parallelen Tragarmen Plattenhalter mit Schlittenführungen für eine daran befestigte ausziehbare Tischplatte vorhanden sind, für die Anspruch 14 eine Rastfederung vorsieht, die aber auch starr befestigt sein kann. Beispielsweise ist es möglich, zwei ineinandergeschobene Schienen oder Rohre mittels einer Schraube zu arretieren, so daß eine feste Halterung gebildet ist.

In der Ausgestaltung von Anspruch 15 ist ein Rahmenprofil für Wandelemente vorgesehen, die zur lösbaren Befestigung aneinander oder an einem Pfosten zumindest ein U-Profil aufweisen. Dadurch lassen sich z.B. Stellwände auf sehr kostengünstige und montagefreundliche Weise an Tisch- oder Schrankelemente anschließen, wobei die Umrahmung mit identischem Andockstück befestigbare Querelemente aufnimmt. Nach Anspruch 16 hat das Rahmenprofil eine muldenförmige, mittels einer Blende abdeckbare Außenkammer und Kantenleisten mit in Längsrichtung gerillten Außenflächen, wobei Gestalt und Abmessungen des Rahmenprofils jeweils mit denjenigen eines halben Träger- bzw. X-Profils übereinstimmen. Man kann mithin die Querelemente auch an Stellwänden in gleicher Weise wie an Tisch- oder Schrankelementen anbringen, benötigt jedoch nicht die ganze Tiefe des Basisprofils.

Mit großem Vorteil hat der Pfosten laut Anspruch 17 am Außenumfang polygonartig aneinander anschließende Mehrkantflächen, bevorzugt 24 Schmalflächen, so daß die einzelnen Anschlußteile vorgegebene Winkelpositionen einnehmen können. Die vorgesehene 15°-Stufung erlaubt es, den unterschiedlichsten räumlichen Anforderungen bequem Rechnung zu tragen. Man erkennt, daß der Pfosten jeweils einen Knotenpunkt bildet, an dem er laut Anspruch 18 einen oberen Abschlußkörper haben kann, etwa eine Flutleuchte, eine Anzeigetafel, einen Deckel, einen Wegweiser u.dgl. Geeignet sind vor allem Steckelemente mit elektrischer Anschlußmöglichkeit. Die Standfestigkeit der montierten Anordnung wird wesentlich erhöht, wenn zumindest einzelne Standbeine bzw. Pfosten nach Anspruch 19 jeweils mit einem Tellerfuß oder einer Seitenstütze versehen sind.

Gemäß Anspruch 20 haben Träger und Standbeine bzw. Pfosten in vorgegebenen Rasterabständen Einhänge-Aussparungen für Querelemente, deren Anlagekanten bzw. -flächen der Außenform des Profils angepaßt sind. Bevorzugt sind nach Anspruch 21 in Zwischenräumen der Außenform des Profils, namentlich am Grund von Rillen, Loch- oder Schlitzreihen angeordnet, in welche man die Querelemente schnell und sicher einhängen kann. Dabei ist es sehr vorteilhaft, wenn Bauteile aus oder mit ein und demselben Systemprofil nach Anspruch 22 so ausgebildet sind, daß diese an Tischelementen oder Stellwänden sowohl in waagerecht als auch in senkrecht angeordnete Ausnehmungen einhängbar sind. Das läßt sich durch geeignete Gestaltung von Haken bzw. Nasen oder anderen Vorsprüngen und durch entsprechende Gegenausnehmungen problemlos verwirklichen.

Eine andere Ausgestaltung besteht gemäß Anspruch 23 darin, daß an dem Träger und/oder an dem Standbein bzw. Pfosten eine Säule, ein Hohlkasten o.dgl. befestigbar und mittels einer verriegelbaren Blende verschließbar ist. Die Säule bzw. der Hohlkasten dient insbesondere als Elektrobox zur Unterbringung von Steckdosen, Steuergeräten, Telefon- und Faxanschlüssen, Netzgeräten, Filter- und Schutzeinrichtungen usw. Die Säule bzw. der Hohlkasten ist vorzugsweise aus einem Systemprofil in Form von Gehrungsteilen zusammengesetzt oder umrahmt. Die verriegelbare Blende ermöglicht den Zugang im Bedarfsfalle.

Anspruch 24 sieht vor, daß zumindest die Tisch- und Stellwandelemente elektrifiziert sind, so daß daran jeweils lediglich ein Netzanschluß erforderlich ist. Diese Maßnahme trägt erheblich dazu bei, die Anzahl und den Flächenbedarf verlegter Kabel zu minimieren, weil jedes einzelne Systemelement - elektrisch betrachtet - sozusagen eine Verlängerung darstellt. Außerdem können nach Anspruch 25 die Standbeine und/oder die Fußausleger mit z.B. durch Blenden verschließbaren Öffnungen zur Kabelführung versehen sein, so daß sich das sonst vielfach notwendige Kabel-Einfädeln erübrigt; man legt die Kabel durch oder in die vorhandene Ausnehmung, die anschließend durch eine Blende abgedeckt werden kann. In die Fußausleger können laut Anspruch 26 ferner Querstangen, Winkelplatten o.dgl. eingesetzt werden, beispielsweise als Fußrast.

Sehr günstig ist die Konstruktion von Anspruch 27, wonach benachbarte Tischelemente durch ein z.B. als Winkel-Segment ausgebildetes Zwischenelement verbindbar sind, das von wenigstens einem L- oder T-Stück, Standbein, Fuß o.dgl. gestützt wird und das vor allem bei verketteten Einzelelementen wesentlich zur Platzersparnis und Kostensenkung beiträgt. Den Übergang in derselben oder einer weiteren Ebene ermöglicht die Anordnung von Anspruch 28, wobei Winkel-Segmente eingesetzt werden, die z.B. hinten an einem oberen Zapfen eines Trägers einhängbar und z.B. vorn auf höhenjustierbaren Auflagern abstützbar sind. Der Zapfen kann nach Anspruch 29 ein gerundeter oder kugeliger Fangbolzen sein, an dem das Winkel-Segment mittels einer Schnapprast festlegbar ist.

Laut Anspruch 30 können - bevorzugt beiderseits eines Tischelements sowie an oder vor einer Stellwand - Halteprofile für Behälter, Ablageflächen u.dgl. vorhanden sein, so daß sich z.B. Schreibtischzubehör, ein Telefon usw. in bequemer Reichweite unterbringen läßt.

Nach Anspruch 31 sind zum Einhängen in vertikale Halteprofile, namentlich an Stellwänden, einteilig ausgebildete Flachboden-Elemente vorgesehen, die keine Verbindungsteile oder sonstige lose Bauelemente wie Drahthaken, Gelenke usw. aufweisen. Bevorzugt verwendet man aus Blech geformte Flachboden-Elemente laut Anspruch 32, die abgekantete Seitenteile sowie zumindest eine winkelig abgekröpfte Längskante haben und rückseitig mit Haken im Rasterabstand der Einhänge-Aussparungen versehen sind. Die Abkantungen können mit Vorteil so vorgenommen sein, daß die einzelnen Flachboden-Elemente stapelbar sind.

Zur Aufnahme von Verbindungsteilen, Platten, Dekorationselementen usw. kann gemäß Anspruch 33 an der Oberseite und/oder an den Seitenflächen insbesondere von Wandelementen eine Verjüngung, Nutkammer o.dgl. vorhanden sein. Dadurch ist es möglich, entsprechende Anschlußstücke oder Aufsätze von oben anzubringen, was nicht nur Tiefenraum spart, sondern vielfach auch aus Stabilitätsgründen vorteilhaft ist.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1a Fig. 1b Fig. 1c: je eine Vorderansicht, Draufsicht bzw. Seitenansicht eines Tischelements, teilweise im Schnitt,
- Fig. 2: eine vergrößerte Seitenansicht ähnlich Fig. 1c,
- Fig. 3: eine vergrößerte Schnitt-Seitenansicht von Trag-und Verbindungsteilen,
- Fig. 4a Fig. 4b Fig. 4c: je eine Draufsicht bzw. Seitenansicht eines Tischelements in unterschiedlichen Stellungen,
- Fig. 5: eine Draufsicht auf ein Winkelsegment,
- Fig. 6a bis Fig. 6e: eine Vorderansicht eines T-Segments sowie Seiten-und Vorderansichten von Bestandteilen,
- Fig. 7a: eine Seitenansicht eines zusammengesetzten Winkel-Segments,
- Fig. 7b Fig. 7c: je eine Seitenansicht und eine Vorderansicht von Bestandteilen,
- Fig. 8a Fig. 8b Fig. 8c: je eine Draufsicht bzw. Seitenansicht eines Flachboden-Elements vor und nach Abkantungen,
- Fig. 9: eine Querschnittsansicht eines Hohlprofils mit Halteteilen,
- Fig. 10: eine Schnittansicht einer Tragsäule mit angedockten Einzelelementen,
- Fig. 11: eine Schrägansicht einer Stellwand-Gruppe und
- Fig. 12: einen Stellplan einer Büroeinrichtung.

Das in Fig. 1a,b,c dargestellte Tischelement ist allgemein mit 10 bezeichnet. Es hat einen waagrechten Träger 12 und zwei auf Gehrung verbundene Standbeine 13. An diesen sind Fußausleger 30 befestigt, deren Gestalt und Konstruktion mit jener von Tragarmen 22 übereinstimmen kann, die am Träger 12 angebracht sind und eine Tischplatte 20 haltern. Deren Hinterkante bestimmt eine Rückebene 11, z.B. an einer (nicht dargestellten) Wand, bis zu der sich auch Kastenelemente oder Container K erstrecken können. Deren Tiefe entspricht vorzugsweise der Tiefe der Tischplatte 20.

Der Träger 12 hat einen zentralen Balken 14 (Fig. 3 und Fig. 9) mit Längs-Außenkammern 15a, 15b, welche Andockprofile 21 aufnehmen können. Mit letzteren sind die Tragarme 22 bzw. Fußausleger 30 am Träger 12 bzw. an den Standbeinen 13 befestigt. Die Tragarme 22 sind jeweils mit einem Plattenhalter 24 und einer Schlittenführung 26 versehen, wobei diese durch eine Rastfederung 25 (Fig. 2) wahlweise arretier- und freigebbar ist. Ferner kann zwischen einander zugeordneten Tragarmen 22 eine Wanne 29 mit Rastelementen 55 elastisch festgelegt sein. Die Fußausleger 30 können ebenso wie die Standbeine 13 mit höhenverstellbaren Standstücken 31 versehen sein.

Fig. 3 und Fig. 9 zeigen die Grundform eines Hohlprofils P, das gleichermaßen für die Träger 12 wie für die Standbeine 13 Verwendung findet. An einen zentralen Balken 14 schließen Kantenleisten 18 im Querschnitt X-förmig an, wobei deren Außenfläche 19 mit Längsrillen R versehen sind. Begrenzt vom zentralen Balken 14 einerseits und je zwei Kantenleisten 18 andererseits hat das Profil P zwei Paare von Außenkammern 15a, 15b, die zur Außenfläche 19 hin jeweils hinterschnittene Längskanten 16 aufweisen. Zwischen zwei gegenüberliegenden Längskanten kann beispielsweise eine Blende 17 (Fig. 3 oben) eingeschoben oder mit einem Befestigungsclip 67 (Fig. 9) gehaltert werden. Die Außenkammern 15a, 15b können in Form und Gräße paarweise unterschiedlich sein, so daß sich z.B. je zwei breitere Außenkammern 15a und schmalere Außenkammern 15b diametral gegenüberstehen. Aus Fig. 9 ist ersichtlich, wie ein Kabelclip 66 in eine breitere Außenkammer 15a eingepaßt ist, um darin geführte (nicht gezeichnete) Kabel sicher festzulegen.

Im Beispiel der Fig. 3 wird an den Verbindungsteilen des Tragarms 22 gezeigt, wie in einer Außenkammer 15a ein Andockprofil 21 eines Querelements aufgenommen wird. Das Andockprofil 21 ist über eine Distanzplatte 54 mit einem Justierstück 23 verbunden, an welchem der Tragarm 22 lösbar befestigt ist, und zwar mittels eines Anzugbolzens 27. Die Position des Tragarms 22 kann am Justierstück 23 mit einem Justierbolzen 28 im Bedarfsfalle nachjustiert werden; durch Herein- oder Herausdrehen eines Gewindestifts 57 ist der Bolzen 28 zum Ausgleich gegebener Toleranzen verschiebbar.

Man erkennt u.a. aus Fig. 3 und Fig. 9 ferner, daß das Aussehen der Träger 12 bzw. Standbeine 13 maßgeblich durch die Rillen R an den Außenflächen 19 sowie durch Riefen Z in den Außenkammern 15a, 15b bestimmt wird. Beide Arten von Längsvertiefungen tragen zur Versteifung des Profils P bei. Namentlich am Grund der Rillen R können in vorgegebenem Rasterabstand Loch- oder Schlitzreihen 34 vorgesehen sein, an denen sich gewünschte Querelemente einhängen lassen.

Die schematisierte Draufsicht von Fig. 4a läßt erkennen, daß die Plattenhalter 24 der Tragarme 22 schienenförmige Schlittenführungen 26 mit wahlweise betätigbarer Rastfederung 25 aufweisen können. Aus Fig. 4b und Fig. 4c ist ersichtlich, daß die Befestigung der Tragarme 22 am Justierstück 23 in verschiedener Höhe erfolgen kann, so daß ohne Änderung der Tragkonstruktion unterschiedliche Arbeitshöhen einstellbar sind. Die Justierstücke 23 können umwendbar symmetrisch gestaltet sein, es ist aber auch möglich und erfindungsgemäß vorgesehen, sie in Teleskop-Art ausfahr- und arretierbar auszubilden.

Insbesondere für die Aufstellung von verketteten Möbelelementen sind L-Segmente vorteilhaft, wie in Fig. 5 dargestellt, sowie T-Segmente gemäß Fig. 6a, 6b, 6c. Man sieht, daß an ein Standbein 13, das unten mit einem Standstück 31 versehen sein kann, im oberen Bereich auf Gehrung jeweils ein kürzerer Schenkel 48 anschließt. Verschiedene Arten der Verbindung sind möglich, doch hat sich eine Gehrungs-Verklebung besonders bewährt. Zwischen den Gehrungsflächen sitzt bevorzugt eine Platte 32, die zum Ausgleich etwaiger Ungenauigkeiten und zur Abdeckung des Gehrungsspalts dient, während Laschen oder Stifte 33 sowie Verbindungsbolzen 59 die Befestigung eines Anschlußelements, namentlich eines waagrechten Trägers 12 ermöglichen. Analoge Verbindungen zu Winkel-Segmenten W gehen aus Fig. 7a, 7b, 7c, hervor. Hier und in Fig. 6d, 6e wird auch deutlich, daß Bohrungen 53 den Durchtritt von Bolzen zur Verbindung mit verschiedenen Anschlußelementen gestatten.

Ein- oder beidseitig können an einem Tischelement 10 bzw. 110 oder an einer Stellwand S Halteprofile H vorhanden sein, um Einhängeteile wie Konsolen 35 aufzunehmen (vergl. Fig. 11 und Fig. 12). Gut geeignet sind Flachboden-Elemente 64, die einteilig aus Blech gefertigt werden können. Fig. 8a zeigt eine Stanz-Grundform, die durch einfaches Abkanten in die Gestalt gebracht wird, welche in Fig. 8b und Fig. 8c angedeutet ist. Man erkennt, daß ein solcher Flachboden 64 abgewinkelte Seitenteile 50 sowie eingewinkelte Längskanten 51 aufweist, die zur Versteifung dienen und durch ihre Aufwölbung dem Boden 64 zugleich auch die Funktion einer flachen Wanne verleihen. An den Seitenteilen 50 sind rückseitig Haken 52 vorhanden, die das Einhängen in die Loch- bzw. Schlitzreihen 34 erlauben. Derartige Flachboden-Elemente 64 kommen ohne irgendwelche Verbindungsteile wie Schrauben, Nieten, Drahtstücke u.dgl. aus. Durch die Abkantungen wird eine hohe Stabilität auch bei geringerer Wandstärke erzielt, und die Grundform kann außerdem stapelbar gestaltet werden.

Man erkennt in Fig. 10 (rechts) ist ein Standbein in Gestalt eines Pfostens 113, der eine Vielzahl von Polygonflächen aufweist, insbesondere vierundzwanzig Schmalflächen, die zueinander jeweils um 15° winkelversetzt sind. Dadurch ist das Andocken von Anschlußelementen, beispielsweise Stellwänden S, in einer Vielzahl von Winkelpositionen möglich. Fig. 10 zeigt ein Beispiel mit rechtwinklig und stumpfwinklig angeordneten Stellwänden S, die jeweils über ein Halteprofil H an ein mit dem zentralen Pfosten 113 verschraubtes U-Profil 42 anschließen und untereinander über H-Profile 62 verbindbar sind. Zweckmäßig sind die Andockprofile hierzu wie längsgeschnittene Teile des Profils P gestaltet, dessen Rillen R in ihrem Grund Loch- bzw. Schlitzreihen 34 zum Einhängen von (nicht gezeichneten) Querelementen haben. In den Halteprofilen H stützen sich Distanzstege 63 an Paneelen oder Füllungen F ab, welche die Flächenteile der Stellwände S bzw. Wandelemente 40 bilden und in gewünschter Weise gestaltet sein können, z.B. mit ebener Oberfläche in bestimmtem Farbton und/oder Musterung oder mit einer Design-Struktur. Die Halteprofile H haben ebensolche Rillen R wie die Profile P bzw. die Rahmenprofile RP. Die Pfosten 113 sind mit Riefen Z versehen, die denjenigen der Außenkammern 15a, 15b entsprechen.

Ein Beispiel einer Stellwand-Anordnung geht aus Fig. 11 hervor. Die einzelnen Stellwände sind mittels (hier nicht ersichtlicher) U-Profile 42 oder mittels Pfosten 113 miteinander oder mit Wandflächen verbunden. Die U-Profile 42 können zusätzliche Funktionen übernehmen, z.B. Außenkammern 15a, 15b abdecken oder weitere Elemente wie (nicht dargestellte) Stromschienen haltern. Zwischen in einer Ebene starr verbundenen Stellwänden S können in gewünschter Höhe Steckdosenleisten 56 angeordnet sein. Die Säulen bzw. Pfosten 113 tragen oben entweder einen Deckel 46 oder aufgesetzte Elemente wie z.B. eine Flutleuchte 44. Auch die Stellwände S selbst können Aufsatzteile tragen, z.B. eine Ausgleichsblende 65. Ergänzend können Anzeigetafeln 45, Wegweiser o.dgl. entweder an einer Stellwand S oder an einem Pfosten 113 vorgesehen sein. Die Standfestigkeit wird erhöht, wenn die Säulen bzw. Pfosten 113 jeweils mit einem Tellerfuß 47 oder einer Seitenstütze 58 versehen sind. Bevorzugt sind die Wandflächen der Stellwände S in einem Halbprofilrahmen 41 angeordnet, so daß Rahmenprofile RP von der Gestalt halber Profile P mit ihren Außenkammern 15a, 15b zum Andocken von Querelementen, etwa Konsolen 35, verfügbar sind. Im Stellwandbereich benötigt man also keine Vollprofile P, doch lassen sich Elemente mit Vollprofilen P andocken, einfügen oder austauschen.

Fig. 12 zeigt das Beispiel eines Aufstellungsplans von Tischelementen 110, die über Winkelsegmente W und Stellwände S auf außerordentlich vielfältige Weise kombiniert werden können. Halteprofile H können ebenso wie vertikal angeordnete Profile P und Pfosten 113 die notwendigen Zwischenverbindungen übernehmen. Wichtig ist, daß bei benachbarten Einzelelementen dank der Verwendung von L- und T-Segmenten jeweils nur einzelne Standbeine 13 bzw. Pfosten 113 benötigt werden. Der besseren Übersicht halber sind hier Querelemente wie Konsolen, Ablageplatten, Flachböden usw. weggelassen, zumal sie im Regelfalle vom Verwender an unterschiedlichen Stellen nach Bedarf eingehängt werden.

Wesentliche Vorteile der Erfindung beruhen darauf, daß das Einrichtungssystem eine bequeme Kabelführung in den abdeckbaren Außenkammern 15a, 15b der Profile P, RP erlaubt. Dabei können übliche Zugentlastungen z.B. in Form von Kabelclips und Kabelhaltern verwendet werden, die in den L- und T-Segmenten oder auch in den waagrechten Trägern 12 angeordnet sind. An gewählter Stelle kann ein Kabeldurchlaß geeigneter Größe vorgesehen sein, so daß ein oder mehrere Kabel in die Wanne 29 unterhalb der Tischplatte 20 geführt werden können. Dadurch ist es bequem möglich, auf der Tischplatte befindliche Elektrogeräte an vorhandene Steckdosenverteiler anzuschließen. Von Bedeutung ist in diesem Zusammenhang die Möglichkeit, namentlich rückseitig an einem Profil P einen (nicht gezeichneten) Hohlkasten zu befestigen, der als Elektrobox nicht nur Steckdosen, Netzgeräte usw. aufnehmen kann, sondern auch Steuergeräte, Überspannungsschutz- und Filtermittel sowie Telefon-, Fax- und EDV-Verbinder.

Die Erfindung ist nicht auf die dargestellten und beschriebenen Ausführungsformen beschränkt; vielmehr sind zahlreiche Abwandlungen möglich. Man erkennt jedoch, daß ein Büro-Einrichtungssystem diverse Einzelmöbel, z.B. Tischelemente 10, 110 mit horizontalem Träger 12, Standbeinen 13 und Tragarmen 22 für Platten 20 umfaßt, wobei erfindungsgemäß in außen offenen muldenförmigen Außenkammern 15a, 15b eines Hohlprofils P von X- oder Y-Gesamtquerschnitt verschiedene Querelemente andockbar sind. An hinterschnittenen Längskanten 16 kann man in Material, Form, Farbe und/oder Musterung abgesetzte Blenden 17 federnd verrasten. Fußausleger 30 und Tragarme 22 sind allgemein gleich gestaltet und haben bevorzugt identische Andockprofile 21, gegebenenfalls mit einem umwendbar symmetrischen Justierstück 23. Die Eckbereiche von Träger 12 und Standbein 13 sind an Gehrungsflächen unter Zwischenlage einer Platte 32 durch Haltewinkel miteinander verbunden. Die Tragkonstruktionen haben gleichartiges Profil und sind zu Möbel-Einheiten bzw. -Gruppen verkettbar, z.B. durch L-, T- und Winkel-Segmente (W) sowie durch Pfosten 113 mit einer Anzahl von Schmalflächen 43 sowie mit Tellerfuß 47 und/oder Seitenstütze 58. In Loch-oder Schlitzreihen 34 einhängbare Querelemente können der Außenform des Profils P, RP angepaßte Anlageflächen haben.

## Patentansprüche

1. Einrichtungssystem, insbesondere für Büros, mit untereinander zu variablen Einheiten verbindbaren Wand-, Regal-, Schrank-, Kasten- und/oder Tischelementen (10, 110), wobei letztere jeweils einen horizontalen Träger (12) mit Standbeinen (13) sowie Tragarme (22) für Platten (20) aufweisen und wobei der Träger (12) nach außen offene Längsausnehmungen (15a, 15b) an einem Hohlprofil (P) hat, an dem Querelemente wie Konsolen, Platten, Leisten o.dgl. in gewählter Höhe anbringbar sind, dadurch **gekennzeichnet**, daß das Profil (P) des Trägers (12) und der Standbeine (13) im wesentlichen X- oder Y-förmigen Querschnitt hat und daß die Längsausnehmungen muldenförmige Außenkammern (15a, 15b) sind, die innerhalb oder an zueinander parallelen Kantenleisten (18) auslaufen und mit Blenden (17) abdeckbar sind.

2. System nach Anspruch 1, dadurch **gekennzeichnet**, daß die Gestalt des Profils (P) von einem inneren Balken (14) mit wenigstens zwei - vorzugsweise vier - sich gegenüberstehenden Außenkammern (15a, 15b) und mit an den Kantenleisten (18) in Längsrichtung gerillten Außenflächen (19) bestimmt ist.

3. System nach Anspruch 1 oder 2, dadurch **gekennzeichnet**, daß die muldenförmigen Außenkammern (15a, 15b) hinterschnittene Längskanten (16) aufweisen, zwischen denen die Blenden (17) befestigbar, insbesondere federnd verrastbar sind.

4. System nach einem der Ansprüche 1 bis 3, dadurch **gekennzeichnet**, daß die Blenden (17) zu den Kantenleisten (18) in Material, Form, Farbe und/oder Musterung abgesetzt sind.

5. System nach einem der Ansprüche 1 bis 4, dadurch **gekennzeichnet**, daß Träger (12) und Standbeine (13) bzw. Pfosten (113) mit gleichartigem X-Profil (P) in Form von L-, T- und/oder Winkel-Segmenten (L, T, W) zur Bildung von verketteten Möbel-Einheiten oder -Gruppen verbindbar sind.

6. System nach Anspruch 5, dadurch **gekennzeichnet**, daß an den Standbeinen (13) bzw. Pfosten (113) unten Fußausleger (30) eingesetzt sind, welche die gleiche Gestalt wie kopfüber an waagrechten Trägern (12) anbringbare Tragarme (22) haben.

7. System nach einem der Ansprüche 1 bis 6, dadurch **gekennzeichnet**, daß die Tragarme (22) und Fußausleger (30) an den Trägern (12) bzw. Standbeinen (13) bzw. Pfosten (113) mit bevorzugt gleichartigen Andockprofilen (21) befestigbar sind.

8. System nach Anspruch 7, dadurch **gekennzeichnet**, daß das Andockprofil (21) ein Justierstück (23) aufweist, an dem der Tragarm (22) festlegbar und z.B. mit einem Justierbolzen (28) nachstellbar ist.

9. System nach Anspruch 8, dadurch **gekennzeichnet**, daß das Justierstück (23) umwendbar symmetrisch gestaltet ist.

10. System nach einem der Ansprüche 1 bis 9, dadurch **gekennzeichnet**, daß aneinander anschließende Eckbereiche von Träger (12) und Standbein (13) auf Gehrung verbunden sind.

11. System nach Anspruch 10, dadurch **gekennzeichnet**, daß die Gehrungsflächen unter Zwischenlage einer Platte (32) miteinander verbunden sind, bevorzugt mittels Haltewinkeln.

12. System nach einem der Ansprüche 1 bis 11, dadurch **gekennzeichnet**, daß zwischen einander zugeordneten Tragarmen (22) eine an Rastelementen (39) und/oder eigenelastisch verrastbare Wanne (29) angeordnet ist.

13. System nach einem der Ansprüche 1 bis 12, dadurch **gekennzeichnet**, daß an zueinander parallelen Tragarmen (22) Plattenhalter (24) mit Schlittenführungen (26) für eine daran befestigte ausziehbare Tischplatte (20) vorhanden sind.

14. System nach Anspruch 13, dadurch **gekennzeichnet**, daß die Tischplatte (20) mittels einer an den Schlittenführungen (26) und/oder an den Plattenhaltern (24) innen angeordneten Rastfederung (25) in wenigstens einer Position arretier- und freigebbar ist.

15. System nach einem der Ansprüche 5 bis 14, dadurch **gekennzeichnet**, daß ein Rahmenprofil (RP) für Wandelemente (S, 40) vorgesehen ist, die zur lösbaren Befestigung aneinander oder an einem Pfosten (113) zumindest ein U-Profil (42) aufweisen.

16. System nach Anspruch 15, dadurch **gekennzeichnet**, daß das Rahmenprofil (RP) eine muldenförmige, mittels einer Blende (17) abdeckbare Außenkammer (15a, 15b) und Kantenleisten (18) mit in Längsrichtung gerillten Außenflächen (19) aufweist, wobei Gestalt und Abmessungen des Rahmenprofils (RP) jeweils mit denjenigen eines halben Träger- bzw. X-Profils (P) übereinstimmen.

17. System nach Anspruch 15 oder 16, dadurch **gekennzeichnet**, daß der Pfosten (113) am Außenumfang polygonartig aneinander anschließende Mehrkantflächen hat, bevorzugt vierundzwanzig Schmalflächen (43).

18. System nach einem der Ansprüche 15 bis 17, dadurch **gekennzeichnet**, daß der Pfosten (113) einen oberen Abschlußkörper aufweist, z.B. eine Flutleuchte (44), eine Anzeigetafel (45), einen Deckel (46), einen Wegweiser u. dgl.

19. System nach einem der Ansprüche 15 bis 18, dadurch **gekennzeichnet**, daß zumindest einzelne Standbeine (13) bzw. Pfosten (113) jeweils mit einem Tellerfuß (47) und/oder einer Seitenstütze (58) versehen sind.

20. System nach einem der Ansprüche 1 bis 19, dadurch **gekennzeichnet**, daß Träger (12) und Standbeine (13) oder Pfosten (113) in vorgegebenen Rasterabständen Einhänge-Aussparungen (34) für Querelemente (35) haben, deren Anlagekanten bzw. -flächen der Außenform des Profils (P bzw. RP) angepaßt sind.

21. System nach Anspruch 20, dadurch **gekennzeichnet**, daß die Einhänge-Aussparungen als in Zwischenräumen der Außenform des Profils (P, bzw. RP), namentlich am Grund von Rillen (R), angeordnete Loch- oder Schlitzreihen (34) ausgebildet sind.

22. System nach einem der Ansprüche 1 bis 21, **gekennzeichnet** durch solche Ausbildung von Bauteilen aus oder mit ein und demselben Systemprofil, daß diese an Tischelementen (10, 110) oder Stellwänden (S) sowohl in waagrecht als auch in senkrecht angeordnete Ausnehmungen (z.B. 34) einhängbar sind.

23. System nach einem der Ansprüche 1 bis 22, dadurch **gekennzeichnet**, daß an dem Träger (12) und/oder an dem Standbein (13) bzw. Pfosten (113) eine Säule, ein Hohlkasten (36) o.dgl. befestigbar und mittels einer verriegelbaren Blende (37) verschließbar ist.

24. System nach einem der Ansprüche 1 bis 23, dadurch **gekennzeichnet**, daß zumindest die Tisch- und Stellwandelemente (10, 110; S) elektrifiziert sind, so daß daran jeweils lediglich ein Netzanschluß erforderlich ist.

25. System nach einem der Ansprüche 6 bis 24, dadurch **gekennzeichnet**, daß die Standbeine (13) und/oder Fußausleger (30) mit z.B. durch Blenden (17) verschließbaren Öffnungen zur Kabelführung versehen sind.

26. System nach einem der Ansprüche 6 bis 25, dadurch **gekennzeichnet**, daß in die Fußausleger (30) Querstangen, Winkelplatten o.dgl. einsetzbar sind, beispielsweise als Fußrast.

27. System nach einem der Ansprüche 1 bis 26, dadurch **gekennzeichnet**, daß benachbarte Tischelemente (10, 110) durch ein z.B. als Winkel-Segment (W) ausgebildetes Zwischenelement verbindbar sind, das von wenigstens einem L- oder T-Stück, Standbein, Fuß o.dgl. gestützt wird.

28. System nach einem der Ansprüche 1 bis 27, dadurch **gekennzeichnet**, daß benachbarte Tischelemente (10, 110) mit einem Winkel-Segment (W) aneinander anschließbar sind, das z.B. hinten an einem oberen Zapfen (38) eines Trägers (12) einhängbar und z.B. vorn auf höhenjustierbaren Auflagern (39) abstützbar ist.

29. System nach Anspruch 28, dadurch **gekennzeichnet**, daß der Zapfen (38) ein gerundeter oder kugeliger Fangbolzen ist, an dem das Winkelsegment (W) mittels einer Schnapprast festlegbar ist.

30. System nach einem der Ansprüche 1 bis 29, dadurch **gekennzeichnet**, daß Halteprofile (H) für Behälter, Ablageflächen u.dgl. vorhanden sind, bevorzugt beiderseits eines Tischelements (10, 110) sowie an oder vor einer Stellwand (S).

31. System wenigstens nach einem der Ansprüche 18 bis 30, dadurch **gekennzeichnet**, daß zum Einhängen in vertikale Halteprofile (H), namentlich an Stellwänden (S), einteilig ausgebildete Flachboden-Elemente (64) vorhanden sind.

32. System nach Anspruch 31, dadurch **gekennzeichnet**, daß die Flachboden-Elemente (64) abgekantete Seitenteile (50) sowie zumindest eine winkelig abgekröpfte Längskante (51) aufweisen und rückseitig Haken (52) im Rasterabstand der Einhänge-Aussparungen (34) haben.

33. System nach einem der Ansprüche 1 bis 31, dadurch **gekennzeichnet**, daß zur Aufnahme von Verbindungsteilen, Platten, Dekorationselementen usw. an der Oberseite und/oder an den Seitenflächen insbesondere von Wandelementen (S) eine Verjüngung, Nutkammer o.dgl. vorhanden ist.

## Claims

1. A space management system, in particular for offices, comprising wall-, shelf-, cabinet-, box- and/or table-type elements (10, 110) which can be interconnected to form variable units, the table elements (10, 110) being each provided with a horizontal carrier (12) with uprights (13) and support arms (22) for plates (20), and the carrier (12) being equipped with externally open longitudinal recesses (15a, 15b) on a hollow section (P) to which can be attached transverse elements, such as consoles, plates, bars, or the like, at a selected height, wherein a section (P) of the carrier (12) and of the uprights (13) has a substantially X-or Y-shaped cross-section, and wherein the longitudinal recesses are trough-like exterior compartments (15a, 15b) which end within or at parallel-arranged edge strips (18) and can be covered with covers (17).

2. The system according to claim 1, wherein the shape of the section (P) is defined by an inner beam (14) having at least two, preferably four, opposite exterior compartments (15a, 15b) and exterior surfaces (19) grooved on the edge strips (18) in longitudinal direction.

3. The system according to claim 1 or 2, wherein the trough-like exterior compartments (15a, 15b) comprise undercut longitudinal edges (16) between which the covers (17) can be secured, in particular springily locked.

4. The system according to any one of claims 1 to 3, wherein the covers (17) contrast with the edge strips (18) in material, shape, color and/or pattern.

5. The system according to any one of claims 1 to 4, wherein carrier (12) and uprights (13) or posts (113) with a similar X-shaped section (P) are connectable in the form of L-, T- and/or angular segments (L, T, W) to form interlinked furniture units or groups.

6. The system according to claim 5, wherein the uprights (13) or posts (113) have attached thereto at the bottom base extensions (30) which have the same shape as support arms (22) which can be attached headfirst to horizontal carriers (12).

7. The system according to any one of claims 1 to 6, wherein the support arms (22) and base extensions (30) can be fastened to the carriers (12) and uprights (13) or posts (113), respectively, with the aid of preferably similar docking sections (21).

8. The system according ot claim 7, wherein the docking section (21) comprises an adjusting member (23) onto which the support arm (22) can be fixed and on which it is readjustable, for instance, with the aid of an adjusting bolt (28).

9. The system according to claim 8, wherein the adjusting member (23) has a laterally reversible shape.

10. The system according to any one of claims 1 to 9, wherein adjoining corner portions of carrier (12) and upright (13) are mitred.

11. The system according to claim 10, wherein the mitre surfaces are interconnected, preferably by means of holding sections, with a plate (32) being disposed thereinbetween.

12. The system according to any one of claims 1 to 11, wherein a tray (29) which can be locked on locking elements (39) and/or can be locked in an inherently elastic manner is arranged between associated support arms (22).

13. The system according to any one of claims 1 to 12, wherein plate holders (24) which comprises slide guides (26) for an extensible table plate (20) that is fastened thereto are provided on parallel-arranged support arms (22).

14. The system according to claim 13, wherein the table plate (20) can be locked and released in at least one position by means of a locking spring means (25) which is internally arranged on the slide guides (26) and/or on the plate holders (24).

15. The system according to any one of claims 5 to 14, wherein a frame section (RP) is provided for wall elements (S, 40) which comprise at least one U-section (42) for being detachably fastened to one another or to a post (113).

16. The system according to claim 15, wherein the frame section (RP) comprises a trough-like exterior compartment (15a, 15b) which can be covered by means of a cover (17), as well as edge strips (18) having exterior surfaces (19) which are grooved in longitudinal direction, the design and dimensions of the frame section (RP) respectively corresponding to those of half a support or X-shaped section (P).

17. The system according to claim 15 or 16, wherein the post (113) is provided on its outer circumference with polygonally adjoining polygonal surfaces, preferably twenty-four small faces (43).

18. The system according to any one of claims 15 to 17, wherein the post (113) has an upper end body, such as a floodlight (44), a display board (45), a cover (46), a direction sign, or the like.

19. The system according to any one of claims 15 to 18, wherein at least individual uprights (13) or posts (113) are respectively provided with a disc-like base (47) and/or a lateral support (58).

20. The system according to any one of claims 1 to 19, wherein carrier (12) and uprights (13) or posts (113) are provided at given modular distances with suspension recesses (34) for transverse elements (35) whose contact edges or surfaces are adapted to the exterior shape of the section (P or RP).

21. The system according to claim 20, wherein the suspension recesses are formed as apertured or slotted rows (34) which are arranged in spaces of the exterior shape of section (P or RP), particularly at the bottom of grooves (R).

22. The system according to any one of claims 1 to 21, wherein components are formed from or with one and the same system section such that said components can be hung to table elements (10, 110) or partition or adjustable walls (S) both in horizontally and vertically arranged recesses (e.g. 34).

23. The system according to any one of claims 1 to 22, wherein a column, a hollow box (36), or the like, can be fastened to the carrier (12) and/or to the upright (13) or post (113) and can be closed by means of a lockable cover (37).

24. The system according to any one of claims 1 to 23, wherein at least the table and partition wall elements (10, 110; S) are electrified, so that only one mains supply is respectively required on said elements.

25. The system according to any one of claims 6 to 24, wherein the uprights (13) and/or base extensions (30) are provided with cable guiding openings which are, for instance, closable by covers (17).

26. The system according to any one of claims 6 to 25, wherein transverse rods, angular plates, or the like, are insertable into the base extensions (30), for instance as a foot support.

27. The system according to any one of claims 1 to 26, wherein neighboring table elements (10, 110) are connectable by an intermediate element which is, for instance, formed as an angular segment (W) and which is supported by at least one L- or T-member, upright, base, or the like.

28. The system according to any one of claims 1 to 27, wherein neighboring table elements (10, 110) are connectable to one another by means of an angular segment (W) which, for instance at the rear, can be hung to an upper journal (38) of a carrier (12) and, for instance at the front, can be supported on vertically adjustable support means (39).

29. The system according to claim 28, wherein the journal (38) is a rounded or ball-shaped catcher bolt onto which the angular segment (W) can be fixed by means of a snap-type lock.

30. The system according to any one of claims 1 to 29, wherein holding sections (H) are provided for containers, storing areas or the like, preferably at both sides of a table element (10, 110) and on or in front of a partition or adjustable wall (S).

31. The system according to at least one of claims 18 to 30, wherein integrally formed flat-bottom elements (64) are provided to be hung into vertical holding sections (H), particularly to partition or adjustable walls (S).

32. The system according to claim 31, wherein the flat-bottom elements (64) comprise edged side members (50) and at least one angularly folded longitudinal edge (51) and are provided at the rear side with hooks (52) at the modular distance of the suspension recesses (34).

33. The system according to any one of claims 1 to 31, wherein a taper, groove chamber, or the like, is provided for receiving connection members, plates, decoration elements, etc., at the upper side and/or at the side faces, in particular, of wall elements (S).

## Revendications

1. Système d'aménagement, notamment d'aménagement de bureaux, avec des éléments muraux, étagères, armoires, caissons et/ou tables modulaires (10, 110) pouvant être assemblés en des unités variées, les tables ayant un support horizontal (12) avec des pieds (13) ainsi que des bras porteurs (22) pour les plateaux (20), le support (12) ayant des évidements longitudinaux ouverts sur l'extérieur (15a, 15b) sur un profil creux (P) auquel on peut fixer à une hauteur voulue des éléments transversaux tels que consoles, plateaux, baguettes ou autres, **caractérisé** par le fait que le profil (P) du support (12) et des pieds (13) a globalement une coupe transversale en X ou Y, et que les évidements longitudinaux sont des chambres extérieures en forme d'auge (15a, 15b) qui se terminent à l'intérieur ou près de baguettes de lisière (18) parallèles entre elles et pouvant être cachées par des masques (17).

2. Système selon la revendication 1, **caractérisé** par le fait que la forme du profilé (P) est déterminée par une poutre intérieure (14) avec au moins deux - de préférence quatre - chambres extérieures (15a, 15b) se trouvant face à face, et avec des surfaces extérieures (19) rainurées en direction longitudinale, près des baguettes de lisière (18).

3. Système selon la revendication 1 ou 2, **caractérisé** par le fait que les chambres extérieures en forme d'auge (15a, 15b) ont des arêtes longitudinales contre-dépouillées (16), entre lesquelles on peut fixer les masques (17), et notammement les enclencher élastiquement.

4. Système selon une des revendications 1 à 3, **caractérisé** par le fait que les masques (17) se distinguent des baguettes de lisière (18) par le matériau, la forme, la couleur et/ou le dessin.

5. Système selon une des revendications 1 à 4, **caractérisé** par le fait que des supports (12) et des pieds (13) ou poteaux (113) d'un même profil en X (P) peuvent être assemblés en forme de segments en L, en T et/ou en angle (L, T, W) pour former des unités ou groupes de meubles accouplés.

6. Système selon la revendication 5, **caractérisé** par le fait que des flèches (30) sont placées au bas des pieds (13) ou poteaux (113), ces flèches ayant la même forme que les bras porteurs (22) pouvant être être placés sur les supports horizontaux (12), mais la tête en bas.

7. Système selon une des revendications 1 à 6, **caractérisé** par le fait que les bras porteurs (22) et les flèches de pied (30) peuvent être fixés aux supports (12) et aux pieds (13) ou poteaux (113) au moyen de profilés d'amarrage (21) de préférence identiques.

8. Sytème selon la revendication 7, **caractérisé** par le fait que le profilé d'amarrage (21) a une pièce d'ajustement (23), sur laquelle on peut fixer le bras porteur (22) et réajuster celui-ci au moyen d'un boulon d'ajustage (28).

9. Système selon la revendication 8, **caractérisé** par le fait que la pièce d'ajustement (23) est conçue de manière à être de symétrie réversible.

10. Système selon une des revendications 1 à 9, **caractérisé** par le fait que les secteurs angulaires du support (12) et du pied (13), qui se rattachent l'un à l'autre, sont assemblés en onglet.

11. Système selon la revendication 10, **caractérisé** par le fait que les surfaces en onglet sont assemblées, de préférence au moyen de coudes de fixation, avec intercalation d'une plaque (32).

12. Sytème selon une des revendications 1 à 11, **caractérisé** par le fait qu'une cuvette (29), pouvant être enclenchée entre des éléments d'enclenchement (39) et/ou enclenchable par son élasticité intrinsèque, est disposée entre des bras porteurs associés (22).

13. Système selon une des revendications 1 à 12, **caractérisé** par le fait que des fixations de plateau (24), avec des glissières à chariot (26) pour un plateau de table extractible (20) qui y est fixé, se trouvent sur des bras porteurs (22) parallèles.

14. Système selon la revendication 13, **caractérisé** par le fait que le plateau de table (20) peut être bloqué ou débloqué en au moins une position au moyen d'un ressort à cran d'arrêt (25) disposé sur le côté interne des glissières à chariot (26) et/ou des fixations de plateau (24).

15. Système selon une des revendications 5 à 14, **caractérisé** par le fait qu'il a été prévu un cadre profilé (RP) pour des éléments muraux (S, 40) qui ont au moins un profilé en U (42) pour les assembler amoviblement les uns aux autres ou à un poteau (113).

16. Système selon la revendication 15, **caractérisé** par le fait que le cadre profilé (RP) a une chambre extérieure (15a, 15b) en forme d'auge pouvant être cachée au moyen d'un masque (17), et des baguettes de lisère (18) avec des surfaces extérieures (19) rainurées en direction longitudinale, la forme et les dimensions du cadre profilé (RP) correspondant respectivement à la forme et aux dimensions d'un demi support ou profile en X (P).

17. Système selon la revendication 15 ou 16, **caractérisé** par le fait que le poteau (113) a sur la circonférence extérieure des surfaces polygonales se rattachant les unes aux autres, de préférence vingt-quatre surfaces étroites (43).

18. Système selon une des revendications 15 à 17, **caractérisé** par le fait que le poteau (113) a un corps terminal supérieur, par exemple un projecteur d'ambiance (44), un panneau d'affichage (45), un capuchon (46), un panneau indicateur ou autres.

19. Système selon une des revendications 15 à 18, **caractérisé** par le fait qu'au moins des pieds (13) ou poteaux (113) individuels sont pourvus d'un pied en disque (47) et/ou d'un appui latéral (58) respectif.

20. Système selon une des revendications 1 à 19, **caractérisé** par le fait que les supports (12) et les pieds (13) ou poteaux (113) ont à des écarts modulaires des évidements d'accrochage (34) pour des éléments transversaux (35), dont les bords ou surfaces d'appui sont adaptés à la forme extérieure du profilé (P ou RP).

21. Système selon la revendication 20, **caractérisé** par le fait que les évidements d'accrochage sont conçus en tant que rangées de trous ou de fentes (34) disposées dans des intervalles de la forme extérieure du profilé (P ou RP), notamment au fond des rainures (R).

22. Système selon une des revendications 1 à 21, **caractérisé** par une telle conception des éléments de construction à partir de ou avec un même profilé du système, que ces éléments peuvent être accrochés à des tables (10, 110) ou à des cloisonnettes (S), dans des évidements aussi bien horizontaux que verticaux (par exemple 34).

23. Système selon une des revendications 1 à 22, **caractérisé** par le fait qu'une colonne, un boîtier (36) ou autres peuvent être fixés sur le support (12) et/ou sur le pied (13) ou poteau (113), et verrouillés au moyen d'un masque (37) verrouillable.

24. Système selon une des revendications 1 à 23, **caractérisé** par le fait qu'au moins les tables et cloisonnettes (10, 110; S) sont électrifiées, si bien qu'il ne leur faut qu'un branchement au secteur.

25. Système selon une des revendications 6 à 24, **caractérisé** par le fait que les pieds (13) et/ou les flèches de pied (30) sont pourvues de passages pour les câbles, ces ouvertures pouvant être fermées à l'aide de masques (17) par exemple.

26. Système selon une des revendications 6 à 25, **caractérisé** par le fait que des barres transversales, des plateaux angulaires ou autres, servant par exemple de repose-pied, peuvent être placés dans les flèches de pied (30).

27. Système selon une des revendications 1 à 26, **caractérisé** par le fait que des tables voisines (10, 110) peuvent être accouplées au moyen d'un élément intermédiaire, par exemple conçu en tant que segment angulaire (W), qui est soutenu par au moins une pièce en L ou en T, par un pied, par un socle ou autres.

28. Système selon une des revendications 1 à 27, **caractérisé** par le fait que des tables voisines (10, 110) peuvent être assemblées l'une à l'autre au moyen d'un segment angulaire (W), qui peut être accroché à l'arrière par exemple à un tenon supérieur (38) d'un support (12), et qui s'appuie devant par exemple sur des appuis réglables en hauteur (39).

29. Système selon la revendication 28, **caractérisé** par le fait que le tenon (38) est un bouton de retenue arrondi ou cylindrique, sur lequel le segment angulaire (W) peut être fixé au moyen d'un déclic.

30. Système selon une des revendications 1 à 29, **caractérisé** par le fait qu'il y a des profilés de fixation (H) pour des récipients, casiers ou autres, de préférence de part et d'autre d'une table (10, 110) et sur ou devant une cloisonnette (S).

31. Système selon une des revendications 18 à 30, **caractérisé** par le fait qu'il y a des éléments à fond plat (64), faits en une seule pièce, pouvant être accrochés aux profilés de fixation verticaux (H), notamment sur les cloisonnettes (S).

32. Système selon la revendications 31, **caractérisé** par le fait que les éléments à fond plat (64) ont des parties latérales repliées (50) ainsi qu'au moins une arête longitudinale (51) coudée angulairement, et qu'ils ont sur le côté arrière des crochets (52) espacés de la distance modulaire des évidements d'accrochage (34).

33. Système selon une des revendications 1 à 31, **caractérisé** par le fait que pour recevoir des pièces d'assemblage, des plateaux, des éléments décoratifs, etc., il y a un rétrécissement, une chambre rainurée ou autres sur le côté supérieur et/ou sur les surfaces latérales des éléments muraux (S) notamment.
